# EUROPÄISCHE PATENTANMELDUNG

(11) **EP 1 479 517 A1**
(43) Veröffentlichungstag der Anmeldung: **24.11.2004**
(21) Anmeldenummer: 04010034.9
(22) Anmeldetag: 28.04.2004
(51) Int. Cl.: B41F 7/30, B05B 12/06

(54) **Ventilanordnung für Sprühfeuchtwerke von Druckmaschinen**

(30) Priorität: 17.05.2003 DE 10322320
(71) Anmelder: Technotrans AG, 48336 Sassenberg (DE)
(72) Erfinder: Baldy, Michael, Dr.-Ing., 48565 Steinfurt (DE); Holtwick, Robert, Dr., 48291 Telgte (DE)
(74) Vertreter: TER MEER STEINMEISTER & PARTNER GbR

(57) **Zusammenfassung**

Eine Ventilanordnung für Sprühfeuchtwerke von Druckmaschinen mit einem Zufuhrsystem zur Versorgung der Ventilanordnung mit unter Druck stehendem Feuchtmittel und wenigstens einer der Ventilanordnung nachgeschalteten Sprühdüse umfasst jeweils zwei hintereinander geschaltete Ventile (32,34), die gegeneinander versetzte Öffnungszeiten aufweisen. Bei einer ersten Ausführungsform sind die Öffnungszeiten derart versetzt, dass sich nur eine geringe Zeitspanne ergibt, in der beide Ventile gleichzeitig geöffnet sind. Dadurch können geringere effektive Öffnungszeiten erreicht werden als durch einzelne Ventile. Bei einer zweiten Ausführungsform befindet sich zwischen den beiden Ventilen ein elastisches Pufferelement, und die Öffnungszeiten sind vollständig gegeneinander versetzt, so dass es keine gemeinsamen Öffnungszeiten gibt. Durch das Pufferelement wird beim Öffnen des stromaufwärtigen Ventils eine zusätzliche Feuchtmittelmenge aufgenommen, die beim Schliessen des ersten und beim Öffnen des stromabwärtigen Ventils durch dieses ausgestossen wird.

## Beschreibung

Die Erfindung betrifft eine Ventilanordnung für Sprühfeuchtwerke von Druckmaschinen, mit wenigstens einem Zufuhrsystem zur Versorgung der Ventilanordnung mit unter Druck stehendem Feuchtmittel und wenigstens einer der Ventilanordnung nachgeschalteten Sprühdüse.

Insbesondere beim Offset-Druck wird die Druckplattenoberfläche mit einem Feuchtmittel benetzt, damit eine Annahme von Druckfarbe an den nicht-drukkenden Stellen der Druckplatte verhindert werden kann. Die üblicherweise verwendeten Feuchtmittel bestehen aus Wasser mit einer Reihe von Zusätzen, u. a. bis zu 15 % Alkohol und darüber hinaus antikorrosive und antimikrobielle Stoffe, oberflächenaktive Substanzen und dergleichen.

Verständlicherweise ist eine möglichst genau steuerbare Benetzung der Druckplattenoberfläche vorteilhaft. Hierzu werden u. a. sogenannte Sprühfeuchtwerke verwendet, die sich parallel zu der zu besprühenden Walze erstrecken und eine Reihe von auf die Walze gerichteten Sprühdüsen aufweisen, die durch gesonderte Ventile aus einem Feuchtmittel-Zufuhrsystem mit Feuchtmittel versorgt werden. Durch Einstellen der Düsen, der Sprühzeiten, der jeweils abgegebenen Feuchtmittelmengen, der Stellung der Sprühdüsen zur Druckplattenoberfläche usw. lässt sich die Art der Benetzung der Druckplattenoberfläche verändern.

Es hat sich in diesem Zusammenhang gezeigt, dass es grundsätzlich günstiger ist, das Feuchtmittel in kurzen Impulsen mit geringen Mengen abzugeben, als grössere Feuchtmittelmengen in einem Zuge zuzuführen. In der Praxis hat es sich jedoch ergeben, dass die Möglichkeiten der Verkürzung der Öffnungszeiten bei üblichen marktgängigen Ventilen auf Grenzen stossen. Selbst Ventilkörper mit sehr geringen Massen lassen sich nicht so schnell und präzise bewegen, dass die Öffnungs- und Schliesszeiten unter 10 oder sogar 5 Millisekunden abgesenkt werden könnten. Bei derart kurzen Taktzeiten erreichen die Ventilkörper offenbar ihre Öffnungs- und Schliessstellungen nicht mehr vollständig.

Der Erfindung liegt daher die Aufgabe zugrunde, eine Ventilanordnung der eingangs genannten Art zu schaffen, die extrem kurze Öffnungszeiten ermöglicht, ohne dass ein nennenswert erhöhter Kostenaufwand entsteht.

Zur Lösung dieser Aufgabe ist eine erfindungsgemässe Ventilanordnung dadurch gekennzeichnet, dass sie zwei hintereinander geschaltete Ventile mit versetzten Öffnungszeiten umfasst.

Nach einer ersten Ausführungsform der Erfindung sind die Öffnungszeiten derart versetzt, dass sie einander teilweise überlappen. Nur innerhalb des Zeitfensters, das durch die Überlappung entsteht, ist die aus zwei hintereinander geschalteten Ventilen gebildete Ventilanordnung für das Feuchtmittel durchlässig. Die Überlappungszeit kann naturgemäss beliebig kurz gewählt werden, ohne dass sehr kurze und dann aus technischen Gründen nicht mehr realisierbare Öffnungszeiten der beiden Ventile notwendig sind. Die Möglichkeit, sehr kurze Sprühimpulse abzugeben, bietet den Vorteil, die Genauigkeit des Feuchtmittelauftrags erheblich erhöhen zu können.

Bei einer zweiten Ausführungsform sind die Öffnungszeiten der beiden Ventile vollständig gegeneinander versetzt, ohne dass eine Überlappung der Öffnungszeiten stattfindet, und zwischen den beiden Ventilen befindet sich ein elastisches Pufferelement. Dieses Pufferelement kann gebildet werden durch einen Verbindungsschlauch, eine elastische Dichtung, die sich in dem System befindet, einen Membran-Druckspeicher oder dergleichen. Bei dieser Ausführungsform wird durch Öffnen des stromaufwärtigen Ventils der Puffer "gespannt", und bei Öffnung des stromabwärtigen Ventils wird die durch Spannung des Puffers aufgenommene Überschussmenge ausgestossen. Durch geeignete Wahl des Speichervolumens des Puffers kann eine weitgehende Bestimmung der ausgestossenen Menge erreicht werden.

Im folgenden werden bevorzugte Ausführungsbeispiele der Erfindung anhand der beigefügten Zeichnung näher erläutert.
- Fig. 1: ist eine schematische perspektivische Darstellung einer typischen Sprühleiste für Feuchtwerke der vorliegenden Art;
- Fig. 2: veranschaulicht schematisch eine erste Ausführungsform einer erfindungsgemässen Ventilanordnung;
- Fig. 3: ist Zeitdiagramm zur Veranschaulichung der Arbeitsweise der Ventilanordnung gemäss Fig. 2;
- Fig. 4: ist eine schematische Darstellung zur Erläuterung der Arbeitsweise einer zweiten Ausführungsform der Erfindung.

In Fig. 1 ist eine Druckwalze mit 10 bezeichnet. Parallel zu der Druckwalze 10 verläuft ein Sprühbalken 12, der eine Anzahl von Sprühventilen 14,16,18,20 trägt. Die Sprühventile sind in einen Sprühkasten 22 gerichtet, der auf der Seite der Druckwalze 10 in nicht gezeigter Weise offen ist und eine gewisse seitliche Begrenzung der einzelnen Sprühkegel bewirkt und vor allem das Vagabundieren von Sprühnebel im Umkreis der Druckmaschine verhindert. Die obere Abdeckung des Sprühkastens 22 ist in der Zeichnung zur Verdeutlichung fortgelassen worden. Der Sprühbalken 12 ist an dem Sprühkasten 22 befestigt. An beiden Stirnseiten des Sprühkastens 22 sind Achsstümpfe 24,26 befestigt, mit deren Hilfe der Sprühkasten in Lagerböcken 28,30 befestigt ist. Der Sprühbalken 12 kann in seiner Höhe, der Richtung der Düsen, des Abstand der Düsen zur Druckwalze 10 usw. verstellbar sein. Auch die Sprühdüsen können in geeigneter Weise verstellbar ausgeführt sein, und die in Fig. 1 nicht gezeigten Ventile können nach verschiedenen Zeitprogrammen geöffnet und geschlossen werden.

Fig. 2 zeigt eine erste Ausführungsform einer erfindungsgemässen Ventilanordnung. Diese Ventilanordnung umfasst zwei hintereinander geschaltete Ventile 32,34, die von einer Feuchtmittelquelle 36 mit unter Druck stehendem Feuchtmittel versorgt werden. Auf der anderen Seite der Ventilanordnung befindet sich eine Sprühdüse 38.

Die Feuchtmittelquelle 36 und das erste Ventil 32, dieses erste Ventil 32 und das zweite Ventil 34, und schliesslich das zweite Ventil 34 und die Sprühdüse 38 sind durch Leitungsabschnitte 40,42,44 verbunden.

Die dargestellten Ventile 32,34 werden durch Elektromagneten 46,48 geöffnet und durch Rückstellfedern 50,52 geschlossen. Andere Ausführungen von Ventilen sind ebenfalls verwendbar.

Fig. 3 zeigt die Art der Steuerung der Öffnung und Schliessung der Ventile 32,34. Die Kurve V1 veranschaulicht die Öffnungssteuerung des Ventils 32, und die Kurve V2 zeigt die Öffnungssteuerung des zweiten Ventils 34. Es ist erkennbar, dass beide Ventile 32,34 jeweils für die Dauer T1 geöffnet werden, jedoch geschieht dies versetzt, und zwar derart, dass sie gemeinsam nur für die Dauer T2 beide geöffnet sind. Nur während dieser kürzeren Dauer T2 besteht eine durchgängige Verbindung von der Feuchtmittelquelle 36 zur Sprühdüse 38. Es wird also auf diese Weise eine kürzere Öffnungszeit ermöglicht, obgleich Ventile verwendet werden, deren Ventilmechanismus entsprechend kurze Öffnungszeiten nicht zulassen würde.

Fig. 4 zeigt eine Ventilanordnung gemäss einer zweiten Ausführungsform der Erfindung. Fig. 4 stimmt weitgehend überein mit Fig. 2, unterscheidet sich jedoch von Fig. 2 dadurch, dass im Bereich der Verbindung zwischen den beiden Ventilen 32,34, also des Leitungsabschnitts 42 eine elastische Puffereinrichtung vorgesehen ist. Dieser Sachverhalt wird symbolisiert durch einen an den Leitungsabschnitt 42 angeschlossenen Druckspeicher 54. Es ist jedoch nicht notwendig, einen derartigen Druckspeicher zu verwenden. Der Leitungsabschnitt 42 kann selbst eine gewisse Elastizität aufweisen, oder im Bereich der Anschlüsse an die beiden Ventile können elastische Dichtelemente oder dergleichen vorgesehen sein.

Eine weitere Abweichung gegenüber der Ausführungsform gemäss Fig. 2 besteht darin, dass die beiden Ventile 32,34 gemäss Fig. 4 vollständig versetzt geöffnet und geschlossen werden. Es gibt also keine Zeitdauer, in der beide Ventile geöffnet sind. Wenn das erste Ventil 32 offen ist, wird die elastische Puffereinrichtung im Bereich der Verbindungsleitung zwischen den Ventilen durch den Druck des zugeführten Feuchtmittels gespannt. Wenn dann das erste Ventil geschlossen und das zweite Ventil geöffnet wird, kann sich dieser Druck in Richtung der Sprühdüse 36 abbauen.

Durch geeignete Auswahl der elastischen Puffereinrichtung kann sich dadurch ein kurzer Sprühstoss ergeben, dessen Länge und Intensität, insbesondere dessen Feuchtmittelmenge durch Versuche und Berechnungen einstellbar ist.

Die beiden Ventile 32,34 und ggf. der Druckspeicher 54 können auch zu einer Einheit verbunden sein.

## Patentansprüche

1. Ventilanordnung für Sprühfeuchtwerke von Druckmaschinen, mit wenigstens einem Zufuhrsystem zur Versorgung der Ventilanordnung mit unter Druck stehendem Feuchtmittel und wenigstens einer der Ventilanordnung nachgeschalteten Sprühdüse (14,16,18,20), **dadurch gekennzeichnet, dass** die Ventilanordnung zwei hintereinander geschaltete Ventile (32,34) mit versetzten Öffnungszeiten umfasst.

2. Ventilanordnung nach Anspruch 1, **dadurch gekennzeichnet, dass** die Ventile (32,34) einander teilweise überlappende Öffnungszeiten aufweisen, und dass die Überlappungsdauer (T2) kürzer ist als die kürzest mögliche Öffnungsdauer der beiden Ventile.

3. Ventilanordnung nach Anspruch 1, **dadurch gekennzeichnet, dass** die Öffnungszeiten der Ventile (32,34) vollständig gegeneinander versetzt sind und dass zwischen den Ventilen ein elastischer Puffer vorgesehen ist.

4. Ventilanordnung nach Anspruch 3, **dadurch gekennzeichnet, dass** der elastische Puffer durch eine elastische Verbindungsleitung (42) gebildet wird.

5. Ventilanordnung nach Anspruch 3, **dadurch gekennzeichnet, dass** der elastische Puffer durch elastische Dichtungsmittel in der Verbindung zwischen den Ventilen (32,34) gebildet wird.

6. Ventilanordnung nach Anspruch 3, **dadurch gekennzeichnet, dass** der elastische Puffer durch einen Druckspeicher (54) in der Verbindungsleitung (42) zwischen den Ventilen gebildet wird.
